# FASCICULE DE BREVET EUROPEEN

(11) **EP 0 408 478 B1**
(45) Date de publication et mention de la délivrance du brevet: **10.11.1993**
(21) Numéro de dépôt: 90420331.2
(22) Date de dépôt: 11.07.1990
(51) Int. Cl.: B65D 47/08

(54) **Bouchon-verseur à bande de garantie déchirable**
Abgabeverschluss mit abreissbarem Garantiestreifen
Dispensing closure with tamper evident tearable strip

(30) Priorité: 12.07.1989 FR 8909673
(43) Date de publication de la demande: 16.01.1991
(73) Titulaire: NOVEMBAL, FR-92110 Clichy (FR)
(72) Inventeur: Salmon, Pierre, F-69380 Lozanne (FR); Pradinas, Claude, F-69270 Couzon au Mont d'Or (FR)
(74) Mandataire: Derambure, Christian

(56) Documents cités:
- EP-A- 0 210 138
- FR-A- 2 113 896

## Description

La présente invention se réfère aux bouchons-verseurs réalisés en une seule pièce et comportant un corps associé au goulot d'un récipient et un couvercle articulé à ce corps.

Dans les dispositifs du genre en question, il arrive fréquemment que le corps soit creux autour de l'organe de déversement, de telle façon qu'il peut se produire des souillures de sa partie inférieure interne lors de l'utilisation. De plus, les bouchons-verseurs du genre en question ne comportent généralement pas de bande de garantie déchirable, de telle sorte que le consommateur n'est pas assuré de l'authenticité du produit contenu dans le récipient.

On connaît par EP-A-0 210 138 un bouchon-verseur en une seule pièce comportant un corps associé au goulot d'un récipient et un couvercle articulé à ce corps. Ce couvercle est pourvu d'une saillie propre à s'engager dans une ouverture de la bande de garantie orientée vers le haut solidaire du corps du bouchon verseur en vue de garantir l'accès à la matière contenue dans le récipient avant le déchirage de la bande de garantie. Mais un tel article de bouchage comporte l'inconvénient cité ci-dessus en égard aux souillures de sa partie entourant l'organe de déversement.

Les perfectionnements qui font l'objet de la présente invention visent à remédier à ces inconvénients et à permettre la réalisation d'un bouchon-verseur dont le corps creux est fermé par un diaphragme qui se prolonge vers l'extérieur pour former une bande de garantie déchirable.

Suivant l'invention, le diaphragme est fixé de manière étanche à la partie supérieure du corps autour de l'organe de déversement et il se prolonge par une bande de garantie plaquée en position fermée contre l'extérieur du couvercle et qui est traversée par une patte de verrouillage irréversible de ce couvercle, ladite bande étant réunie au diaphragme au moyen d'une zone de moindre résistance lors de la première ouverture du couvercle.

Pour réaliser une meilleure étanchéité du fond du corps creux, la périphérie du diaphragme peut être soudée à la partie correspondante du corps.

En vue de faire apparaître clairement la présence de la bande de garantie déchirable, l'ensemble diaphragme-bande de garantie peut être de couleur différente de celle du bouchon-verseur.

Le dessin annexé, donné à titre d'exemple, permettra de mieux comprendre L'invention, les caractéristiques qu'elle présente et les avantages qu'elle est susceptible de procurer :
- Fig. 1: est une vue en perspective d'un bouchon-verseur comportant application des perfectionnements suivant l'invention.
- Fig. 2: est une coupe transversale des différents éléments du bouchon-verseur suivant l'invention représentés à l'état séparé.
- Fig. 3: est une coupe transversale du bouchon-verseur illustré en fig. 1.
- Fig. 4: est une vue en perspective du diaphragme illustré en coupe en fig. 2.
- Fig. 5: est une vue éclatée partielle à plus grande échelle montrant les parties du diaphragme 4 et du couvercle 2 qui se verrouillent l'une par rapport à l'autre.

Comme illustré en fig. 1 et 2, le bouchon-verseur suivant l'invention comprend un corps 1 destiné à être associé au goulot d'un récipient non représenté et un couvercle 2, ces deux éléments étant réalisés d'une seule pièce, leur liaison constituant une charnière 3 comme cela est bien connu dans la pratique. L'ensemble présente en profil en plan une forme oblongue comprenant deux parties arrondies réunies par deux pans rectilignes.

Le corps 1 est pourvu d'une cheminée centrale tubulaire 10 dont la face interne comporte un filetage destiné à coopérer avec celui du goulot du récipient. Cette cheminée est fermée par un fond transversal supérieur 11 à partir duquel part un organe de déversement tubulaire 12. Cette structure entraîne la formation d'un espace annulaire creux 13 entourant l'organe 12 et dans lequel un peu du produit déversé par celui-ci peut venir se déposer et constituer une couche indésirable et cela d'autant plus que le produit stocké dans le récipient est une matière alimentaire.

On observe que l'intérieur du couvercle 2 est muni d'un bossage creux 20 destiné à boucher l'extrémité de l'organe de déversement tubulaire 12 lorsque le couvercle est fermé, comme illustré en fig. 3.

Conformément à l'invention, on prévoit de fermer l'espace 13 au niveau de l'arête libre de la jupe 14 du corps 1 au moyen d'un diaphragme 4, comportant essentiellement une plaquette 40 prévue plane et de profil en plan identique à celui intérieur de la jupe 14 au niveau de son arête libre. Bien entendu, la plaquette 40 comporte une ouverture 40a qui vient entourer de manière étanche la base de l'organe de déversement 12. La face inférieure de la plaquette 40 est solidaire d'un manchon tubulaire 41 dont la face interne est munie d'un cordon annulaire 41a propre à venir s'encliqueter sous une nervure périphérique 10a prévue sur l'extérieur de la cheminée 10.

Le côté de la plaquette 40 destiné à venir coopérer avec la partie de la jupe 14 disposée dans le voisinage de la charnière 3 comprend une lamelle 42 dont l'arête libre coopère avec l'intérieur de la partie arrondie 14a de la jupe 14 située au voisinage de la charnière. On observe qu'une moulure 42a tournée vers l'extérieur et qui repose sur l'arête libre de la jupe 14 est associée à la lamelle 42. Cette moulure est interrompue au niveau de la charnière 3 et se prolonge sur toute la périphérie de la plaquette 40 (fig. 4 et 5).

Le bord arrondi 43 de la plaquette 40 opposé à la lamelle 42 ainsi qu'une partie des deux côtés rectilignes 44, 45 de cette plaquette (fig. 4) sont associés à une bande verticale 46 comportant une fente horizontale 47 située de part et d'autre du plan de symétrie de la plaquette 40. Le pourtour de toute cette dernière est creusé d'un sillon 48 (fig. 5) dans lequel débouche la fente 47. Ainsi la bande 46 est-elle reliée au bord de la plaquette par une zone de moindre résistance 49. On note que les deux extrémités de la bande 46 sont prévues obliques et portent des nervures verticales.

Bien entendu, l'assujettissement du diaphragme 4 par rapport au corps 1 pourrait s'effectuer de toute autre manière et en particulier par soudure de la moulure 42a par rapport à la jupe 14 du corps 1. Une fois le diaphragme 4 assujetti à ce dernier, le couvercle 2 est refermé en le faisant pivoter autour de la charnière 3, de manière qu'une saillie périphérique 21 de ce couvercle 2 vienne s'engager dans la fente 47, de telle sorte que toute ouverture de ce dernier entraîne la destruction de la bande 46.

On observe que le couvercle comprend une cloison annulaire 22 contre une partie de la périphérie de laquelle repose la bande 46 prévue par exemple de même hauteur que ladite cloison. Comme indiqué dans le préambule, on peut prévoir avantageusement de réaliser le diaphragme 4 de couleur différente de celle du bouchon verseur.

## Revendications

1. Bouchon-verseur comportant un corps creux (1) associé à un récipient et pourvu d'un organe de déversement (12) ainsi qu'un couvercle (2) articulé audit corps, caractérisé en ce qu'un diaphragme (4) qui est fixé de manière étanche à la partie supérieure du corps (1), autour de l'organe de déversement (12), comporte une bande (46) plaquée en position fermée contre l'extérieur du couvercle (2) et qui est traversée par une patte de verrouillage irréversible (21) de ce couvercle (2), ladite bande (46) étant réunie au diaphragme (4) au moyen d'une zone de moindre résistance (49) afin qu'elle puisse en être séparée lors de la première ouverture du couvercle.

2. Bouchon suivant la revendication 1, caractérisé en ce que la bande (46) se dresse perpendiculairEment au diaphragme (4) et présente une hauteur égale à celle du couvercle (2).

3. Bouchon suivant la revendication 1, caractérisé en ce que l'ensemble diaphragme (4)-bande de garantie (46) est de couleur différente de celle du bouchon-verseur.

4. Bouchon suivant la revendication 1, caractérisé en ce que le diaphragme (4) est encliqueté élastiquement par rapport au corps (1).

5. Bouchon suivant la revendication 1, caractérisé en ce que le diaphragme (4) est soudé au corps (1).

## Patentansprüche

1. Gießverschluß mit einem Hohlkörper (1), der mit einem Behälter verbindbar und mit einem Ausgießorgan (12) sowie mit einem an dem Hohlkörper angelenkten Deckel (2) versehen ist,
**dadurch gekennzeichnet**,
daß eine Zwischenplatte (4), die in einer um das Ausgießorgan herum dichtenden Weise an dem oberen Bereich des Körpers (1) befestigt ist, einen Rand (46) aufweist, der in geschlossener Stellung an der Außenwand des Deckels anliegt und von einer Klinke (21) zur irreversiblen Verriegelung des Deckels (2) durchgriffen wird, wobei der Rand (46) mit der Zwischenplatte (4) über einen Bereich (49) mit geringerem Widerstand verbunden ist, damit er von ihr beim ersten Öffnen des Deckels abtrennbar ist.

2. Gießverschluß nach Anspruch 1, dadurch gekennzeichnet, daß der Rand (46) sich senkrecht zur Zwischenplatte (4) erstreckt und eine Höhe aufweist, die derjenigen des Deckels (2) entspricht.

3. Gießverschluß nach Anspruch 1, dadurch gekennzeichnet, daß die Gesamtheit Zwischenboden (4) - Garantierand (46) eine zu dem Gießverschluß unterschiedliche Farbe aufweist.

4. Gießverschluß nach Anspruch 1, dadurch gekennzeichnet, daß die Zwischenplatte (4) in bezug auf den Körper (1) elastisch einrastet.

5. Gießverschluß nach Anspruch 1, dadurch gekennzeichnet, daß die Zwischenplatte (4) an den Körper (1) angeschweißt ist.

## Claims

1. Pouring cap having a hollow body (1) associated with a container and provided with a discharging member (12) and having a cover (2) articulated to the said body, characterized in that a diaphragm (4) which is fixed in sealed manner to the upper part of the body (1), around the discharging member (12), has a strip (46) which is placed in the closed position against the exterior of the cover (2) and which is traversed by an irreversible locking tab (21) of this cover (2), the said strip (46) being joined to the diaphragm (4) by means of a zone of weaker strength (49) so that it can be separated therefrom on the first opening of the cover.

2. Cap according to Claim 1, characterized in that the strip (46) stands perpendicular to the diaphragm (4) and has a height equal to that of the cover (2).

3. Cap according to Claim 1, characterized in that the diaphragm (4) and safeguard strip (46) assembly is a different colour to that of the pouring cap.

4. Cap according to Claim 1, characterized in that the diaphragm (4) is latched in resiliently with respect to the body (1).

5. Cap according to Claim 1, characterized in that the diaphragm (4) is welded to the body (1).
